# FASCICULE DE BREVET EUROPEEN

(11) **EP 1 169 751 B1**
(45) Date de publication et mention de la délivrance du brevet: **29.09.2004**
(21) Numéro de dépôt: 00917127.3
(22) Date de dépôt: 05.04.2000
(51) Int. Cl.: H01R 4/24

(54) **DISPOSITIF DE CONNEXION POUR FIL ELECTRIQUE COMPORTANT UNE FENTE DE DENUDAGE ET DE RETENUE**
ELEKTRISCHE KABELVERBINDUNGSANORDNUNG MIT SCHNEIDKLEMM- UND HALTERUNGSSPALT
DEVICE FOR CONNECTING AN ELECTRIC WIRE COMPRISING A STRIPPING AND MAINTAINING SLOT

(30) Priorité: 12.04.1999 FR 9904684
(43) Date de publication de la demande: 09.01.2002
(62) Demande divisionnaire de: 03024797.7
(73) Titulaire: ABB Entrelec, 69100 Villeurbanne (FR)
(72) Inventeur: RUIZ, Ariel, F-69100 Villeurbanne (FR)
(74) Mandataire: Maureau, Philippe
(86) Numéro de dépôt international: PCT/FR2000/000857
(87) Numéro de publication internationale: WO 2000/062373

(56) Documents cités:
- EP-A- 0 893 845
- DE-A- 19 541 137
- DE-U- 6 933 393
- DE-U- 8 525 981
- US-A- 5 000 698

## Description

La présente invention concerne un dispositif de connexion pour fil électrique comportant une fente de dénudage et de retenue.

Un tel dispositif vise à assurer le raccordement électrique et l'immobilisation d'au moins un fil électrique gainé d'isolant, sans exiger un dénudage préalable de ce fil.

De tels dispositifs de connexion sont habituellement mis en oeuvre pour raccorder des fils entre eux, par exemple dans des blocs de jonction, ou pour raccorder des fils à un équipement électrique, tel un organe de commande.

Il est déjà connu de réaliser des dispositifs comportant une fente dénudante ménagée dans une pièce conductrice. La fente présente, à l'une de ses extrémités, une embouchure évasée destinée à faciliter l'insertion du fil à raccorder dans la pièce conductrice, et à assurer une coupe transversale de l'isolant entourant l'âme conductrice du fil. Le fil est présenté transversalement par rapport à la fente puis déplacé dans le sens longitudinal de la fente, tout en conservant lui-même une orientation transversale à la fente.

L'âme conductrice du fil, après dénudage local de celui-ci, vient en contact avec les bords de la fente qui l'immobilise par pression, et qui assure une continuité électrique entre l'âme conductrice et la pièce conductrice.

Plusieurs dispositifs de connexion connus utilisent ce principe. Dans le document EP 0 247 360, on trouve une borne de connexion qui comporte une pièce conductrice de connexion à fente rectiligne de dénudage et de retenue immobilisée dans un logement d'un boîtier isolant lui-même doté d'une ouverture qui comprend une lumière rectiligne de retenue de gaine surmontée par une ouverture d'introduction de fil. La fente est longitudinalement ménagée le long d'une partie en forme de profilé présentant une section polygonale creuse pour le guidage en translation d'un- embout d'outil destiné à coulisser de part et d'autre entre les plis délimitant les bords de la fente de manière à pouvoir enfoncer un fil dans cette fente en position transversale par rapport à la fente et en se guidant dans la cavité interne de la partie profilée. Pour réaliser ici une connexion, il est nécessaire d'avoir un outil spécialement adapté.

Il est également connu d'avoir un dispositif de connexion à fente de dénudage dans lequel le raccordement peut se faire à l'aide d'un outil classique tel un tournevis. C'est le cas par exemple dans le document EP 0 697 749.

Le brevet FR 2 611 406, au nom de la Demanderesse comme les deux autres documents cités précédemment, prévoit quant à lui une pièce de manoeuvre moulée avec le boîtier destinée à servir de poussoir pour faire glisser l'extrémité du fil entre les bords de la fente de dénudage. D'autres documents décrivent d'autres exemples de manières permettant l'introduction de l'extrémité du fil pour réaliser la connexion auto-dénudante.

Le document US 5 000 698 décrit un dispositif de connexion qui comporte une pièce conductrice de connexion à fente rectiligne de dénudage et un boîtier qui comprend d'une part un logement pour un fil et d'autre part une ouverture de largeur correspondante à la pièce conductrice. Dans ce cas la lame est mobile par rapport au boîtier et peut être introduite dans le boîtier par un mouvement de translation.

Dans les dispositifs de connexion connus, la pièce conductrice de connexion doit assurer tout d'abord le dénudage du fil et ensuite un bon contact électrique. Elle doit alors présenter des qualités électriques de bonne conductivité mais aussi des qualités mécaniques afin de garantir la découpe de la gaine du fil et une force de contact suffisant pour avoir un contact fiable. Les matériaux connus pouvant être bons conducteurs ne présentent pas les caractéristiques mécaniques souhaitées, notamment d'un point de vue élasticité, pour permettre un bon dénudage et une force de contact satisfaisante.

Lorsque la pièce conductrice est destinée à recevoir des extrémités de fils qui ont tous un même diamètre, il est possible d'adapter la forme de la pièce de connexion de telle sorte qu'en choisissant un matériau présentant de bonnes, voire d'excellentes qualités électriques on arrive à un bon dénudage et une force de contact optimisée.

Toutefois, lorsque la pièce de connexion est destinée à recevoir des extrémités de fil de différents diamètres, compris dans une plage donnée, il devient difficile et même impossible d'avoir à la fois d'excellents résultats d'un point de vue électrique et d'un point de vue mécanique. La solution adoptée consiste alors à réaliser un compromis et à fabriquer la pièce conductrice de connexion dans un matériau qui présente des qualités mécaniques et électriques satisfaisantes sans être toutefois optimales. Ceci oblige à utiliser des alliages à base de cuivre et d'acier qui sont d'un prix de revient relativement élevé.

La présente invention a alors pour but de fournir un dispositif de connexion ne nécessitant pas l'utilisation d'un matériau onéreux tout en permettant d'avoir des propriétés électriques et mécaniques satisfaisantes, voire très satisfaisantes pour permettre un bon raccordement de fils de différents diamètres. Ce dispositif permettra avantageusement de réaliser le raccordement d'un fil à l'aide d'un tournevis.

A cet effet, le dispositif proposé est un dispositif de connexion pour fil électrique selon le contenu de la revendication 1. Des caractéristiques additionnelles sont décrites dans les revendications dépendantes.

On réalise ainsi un dispositif ne nécessitant pas la mise en oeuvre de matériaux onéreux. La pièce de connexion est réalisée dans un matériau qui est bon conducteur, tandis que les moyens de maintien et éventuellement de serrage sont réalisés dans un matériau résistant mécaniquement et qui donne la rigidité mécanique nécessaire au dispositif de connexion pour réaliser une bonne connexion électrique. Grâce aux moyens de maintien et éventuellement de serrage, ce nouveau dispositif de connexion auto-dénudante accepte, dans une plage donnée, des fils de diamètres sensiblement différents. Pour les fils de plus faible diamètre un maintien des bords de la fente au niveau de l'embouchure est suffisant tandis que pour des fils de diamètre plus important, un serrage sera nécessaire pour assurer un bon contact électrique.

Selon le diamètre du fil connecté, la force d'appui sera plus ou moins importante, induisant un maintien ou un serrage des bords de la fente sur le fil.

Dans une variante selon la revendication 5, le tournevis sert alors de levier pour venir faire pivoter le profilé dans lequel se trouve le fil à connecter vers la pièce de connexion.

De toute façon, l'invention sera bien comprise à l'aide de la description qui suit, en référence au dessin schématique annexé, représentant à titre d'exemples non limitatifs diverses formes de réalisation d'un dispositif de connexion pour fil électrique selon l'invention.

Figures 1 et 2 sont des vues en perspective d'une forme de réalisation d'un dispositif selon l'invention respectivement avant raccordement d'un fil et après raccordement de celui-ci,

Figure 3 est une vue selon la flèche III de la figure 3.

Les figures 1 à 3 montrent une forme de réalisation d'un dispositif de connexion selon l'invention. Le raccordement d'un fil à connecter se fait ici par un mouvement de pivotement.

On trouve ici une pièce de connexion 42, une cage 44, un fil à connecter 46, un boîtier isolant 48 et un tournevis 50.

La pièce de connexion 42 est ici une lame métallique pliée et dans laquelle une fente 52 a été réalisée par découpe. Au niveau de cette fente 52, la pièce de connexion 42 présente un arrondi.

Cette fente de dénudage et de retenue débouche à l'extrémité recourbée de la lame métallique et forme alors une embouchure 11 évasée.

La cage 44 se présente sous la forme de deux profilés 54 et 56 le premier profilé 54 est destiné à recevoir le fil 46. Il s'étend selon un axe sensiblement transversal à la fente de la pièce de connexion. La seconde partie profilée 56 est adjacente à la première et est destinée à recevoir la tige du tournevis 50.

La cage 44 est guidée dans le boîtier isolant 48 selon un chemin courbe présentant la même courbure que la lame de la pièce de connexion 42 au niveau de la fente 52. Un rail de guidage 58 est prévu dans le boîtier 48 pour assurer le guidage de la cage 44. Le profilé 54 présente une ouverture 60 de passage et de guidage pour laisser pénétrer l'extrémité de la pièce de connexion 42 du côté de la fente 52 à l'intérieur de ce profilé. Un logement dont la taille est adaptée à l'extrémité de la pièce de connexion 42 du côté de la fente 52 est prévu dans la paroi du profilé 54 opposé à la paroi dans laquelle est réalisée l'ouverture 60. On ne voit pas au dessin ce logement.

Comme on le voit sur les figures 1 et 2, la pièce de connexion 42 présente une encoche destinée à recevoir l'extrémité libre du tournevis 50. Cette encoche est placée sensiblement au centre de courbure de la partie arrondie de la pièce de connexion 42 qui est sensiblement confondue avec le centre de courbure du chemin que peut parcourir la cage 44.

Pour alors réaliser une connexion électrique, le fil 46 est introduit dans le profil 54 alors que la pièce de connexion 42 se trouve à l'extérieur de la cage 44. Le tournevis 50 est introduit à son tour dans le profité 56 jusqu'à ce que son extrémité vienne prendre appui dans l'encoche 62. Par un mouvement de pivotement, le tournevis 50 peut alors faire basculer la cage 44 vers la pièce de connexion 42. Celle-ci pénètre alors à l'intérieur du profilé 54 et le fil 46 vient se loger dans la fente 52 en étant localement dénudé. En fin de course de la cage 44, l'extrémité de la pièce de connexion 42, du côté de l'extrémité de la fente 52, vient se placer dans le logement prévu à cet effet et non visible sur le dessin. Ceci permet de maintenir les extrémités libres de la pièce de connexion et de venir resserrer les bords de la fente 52 sur l'âme conductrice du fil 46.

La largeur du profilé 54 qui correspond à la largeur de la pièce de connexion 42 au niveau de la fente 52 augmentée uniquement d'un faible jeu. Ainsi, au cours de l'opération de raccordement, les bords extérieurs de la pièce de connexion 42 peuvent venir prendre appui à l'intérieur du profilé 54 et assure un bon contact électrique au niveau de l'âme conductrice du fil 46, même pour des fils de diamètres différents.

Le dispositif de connexion décrit ci-dessus est un dispositif de connexion ne nécessitant pas la mise en oeuvre de matériau onéreux. On réalise dans ce dispositif de connexion un découplage des fonctions mécanique et électrique. La pièce de connexion assure une bonne liaison électrique tandis que la plaque ou la cage assure une bonne rigidité permettant d'avoir une force au niveau des points de contact suffisante pour un bon contact électrique dans une plage donnée de diamètres de fils à connecter.

Le dispositif décrit ci-dessus permet de connecter des fils de divers diamètres. Il est possible dans un dispositif de connecter soit un fil de relativement grand diamètre ou bien deux fils de diamètre moindre. Pour les fils de diamètre moindre, il est important que l'embouchure de la fente de dénudage soit guidée en fin de raccordement pour garantir une pression mécanique suffisante entre les bords de la fente de dénudage et l'âme conductrice du fil connecté.

Comme il va de soi, l'invention ne se limite pas à la forme de réalisation décrite ci-dessus à titre d'exemples non limitatifs ; elle en embrasse au contraire toutes les variantes dans le cadre des revendications ci-après.

## Revendications

1. Dispositif de connexion pour au moins un fil électrique (46) comprenant :
- une pièce de connexion (42) conductrice présentant :
* deux bords sensiblement parallèles qui définissent une fente de dénudage et de retenue,
* et une embouchure (11) d'introduction du fil à connecter dans la fente,
- et un poussoir (44) qui est mobile par rapport à la pièce de connexion entre une position d'introduction du fil et une position de connexion du fil dans la fente, et qui définit une surface d'appui pour le fil, sensiblement perpendiculaire à la fente, pour pousser le fil dans la fente lors du passage du poussoir de la position d'introduction à la position de connexion, le poussoir comprenant en outre des moyens (60) pour limiter en position de connexion, l'écartement des bords de la fente (52), et éventuellement serrer l'un vers l'autre les bords de la fente (52), le poussoir restant, après introduction, dans sa position de connexion,
**caractérisé en ce qu'**il comprend des moyens de guidage (58) du poussoir adaptés pour guider en rotation le poussoir entre la position d'introduction et la position de connexion.

2. Dispositif de connexion selon la revendication 1, **caractérisé en ce que** les moyens de guidage du poussoir comportent au moins un rail de guidage (58).

3. Dispositif de connexion selon les revendications 1 ou 2, **caractérisé en ce qu'**il comprend des moyens de manoeuvre par un outil (50).

4. Dispositif de connexion selon l'une des revendications 1 à 3, **caractérisé en ce que** le poussoir est réalisé sous la forme d'une cage (44) présentant un logement profilé destiné à recevoir au moins un fil à connecter et disposé transversalement à la direction de la fente de dénudage et de retenue au niveau de l'embouchure de celle-ci,
**en ce que** des moyens de guidage sont prévus pour permettre un déplacement relatif de la cage (44) par rapport à la pièce de connexion, sensiblement parallèlement à la fente de dénudage et de retenue, et
**en ce que** les moyens pour au moins limiter l'écartement des bords de la fente sont définis par une ouverture (60) du logement permettant le passage et le guidage de l'embouchure de la fente de dénudage et de retenue, et par la largeur du logement qui est telle que lors de l'introduction d'un fil (46) dans la fente de dénudage et de retenue, la pièce de connexion (42) vienne en appui sur la paroi intérieure de la cage.

5. Dispositif de connexion selon la revendication 4, **caractérisé en ce que** te logement présente une ouverture de guidage (60) pour l'embouchure de la fente de dénudage et de retenue sur deux parois latérales opposées et **en ce que** les moyens de guidage permettent le guidage de la cage (44) par rapport à la pièce de connexion (42) de telle sorte que l'embouchure puisse traverser le logement destiné à recevoir le fil à connecter (46) au nombre d'au moins un transversalement de part en part.

6. Dispositif de connexion selon l'une des revendications 4 ou 5, **caractérisé en ce que** la cage (44) est une cage profilée de section rectangulaire présentant un premier logement (54) destiné à recevoir un ou plusieurs fils (46) et un second logement (56), parallèle sensiblement au premier, destiné à recevoir un outil, tel par exemple une tige de tournevis (50), **en ce que** la cage est montée pivotante dans un boîtier isolant (48), **en ce que** la pièce de connexion (42) est une pièce présentant une courbure parallèle au chemin que peut parcourir la cage et qui se trouve, en position avant connexion, à l'extérieur de la cage, la fente (52) s'étendant perpendiculairement aux logements de la cage, et **en ce qu'**une encoche (62) est prévue sensiblement au centre de courbure du chemin que peut parcourir la cage pour recevoir une extrémité de l'outil (50) permettant de bloquer celle-ci afin de servir d'appui lors d'une opération de pivotement de la cage (44).

## Patentansprüche

1. Verbindungsvorrichtung für wenigstens einen elektrischen Draht (46), umfassend:
- ein leitendes Verbindungsstück (42), aufweisend:
- zwei im wesentlichen parallele Ränder, welche einen Abisolier- und -Rückhalteschlitz bestimmen,
- und eine Einführmündung (11) für den im Schlitz anzuschließenden Draht
- und eine Druckvorrichtung (44), welche bezüglich des Verbindungsstücks zwischen einer Einführstellung des Drahts und einer Verbindungsstellung des Drahts beweglich ist und welche eine zum Schlitz im wesentlichen orthogonale Auflagefläche für den Draht bestimmt, um den Draht im Schlitz beim Übergang der Druckvorrichtung von der Einführstellung in die Verbindungsstellung zu drücken, wobei die Druckvorrichtung ferner Mittel (60) umfasst, um in der Verbindungsstellung den Abstand der Ränder des Schlitzes (52) zu begrenzen und gegebenenfalls den einen zum anderen Rand des Schlitzes (52) zu ziehen, wobei die Druckvorrichtung nach Einführung in ihrer Verbindungsstellung verbleibt,
**dadurch gekennzeichnet, dass** sie Mittel zur Führung (58) der Druckvorrichtung umfasst, welche dazu ausgerüstet sind, die Druckvorrichtung in Drehung zwischen der Einführstellung und der Verbindungsstellung zu führen.

2. Verbindungsvorrichtung nach Anspruch 1, **dadurch gekennzeichnet, dass** die Mittel zur Führung der Druckvorrichtung wenigstens eine Führungsschiene (58) enthalten.

3. Verbindungsvorrichtung nach Anspruch 1 oder 2, **dadurch gekennzeichnet, dass** sie Mittel zur Betätigung durch ein Werkzeug (50) umfasst.

4. Verbindungsvorrichtung nach einem der Ansprüche 1 bis 3, **dadurch gekennzeichnet, dass** die Druckvorrichtung in Form eines Einsatzes (44) ausgeführt ist, welcher eine profilierte Aufnahme aufweist, die dazu bestimmt ist, wenigstens einen zu verbindenden Draht aufzunehmen, und die quer zur Richtung des Abisolier- und Rückhalteschlitzes und im Bereich der Öffnung desselben angeordnet ist,
dass die Mittel zur Führung dazu vorgesehen sind, eine relative Verlagerung des Einsatzes (44) bezogen auf das Verbindungsstück zuzulassen, und zwar im wesentlichen parallel zum Abisolier- und Rückhalteschlitz,
und dass die Mittel, um wenigstens den Abstand der Ränder des Schlitzes zu begrenzen, durch eine Öffnung (60) der Aufnahme bestimmt sind, welche den Durchgang und die Führung der Öffnung des Ablsolier- und Rückhalteschlitzes erlaubt, und durch die Breite der Aufnahme, welche derart ist, dass bei der Einführung eines Drahts (46) in den Abisolier- und Rückhalteschlitz das Verbindungsstück (42) in Anschlag mit der Wandung des Einsatzes kommt.

5. Verbindungsvorrichtung nach Anspruch 4, **dadurch gekennzeichnet, dass** die Aufnahme auf zwei gegenüberliegenden seitlichen Wandungen eine Führungsöffnung (60) für die Mündung des Abisolier- und Rückhalteschlitzes aufweist,
und dass die Mittel zur Führung die Führung des Einsatzes (44) bezogen auf das Verbindungsstück (42) derart erlauben, dass die Mündung die zum Aufnehmen des anzuschließenden Drahts (46) eingerichtete Aufnahme durchquert zu wenigstens einer vollständigen Durchquerung.

6. Verbindungsvorrichtung nach Anspruch 4 oder 5, **dadurch gekennzeichnet, dass** der Einsatz (44) ein im Schnitt rechteckig profilierter Einsatz ist, welcher eine erste, zum Aufnehmen eines oder mehrerer Drähte (46) bestimmte Aufnahme (54) und eine zweite zur ersten im wesentlichen parallele Aufnahme (56) aufweist, welche dazu bestimmt ist, ein Werkzeug, wie beispielsweise einen Schraubenzieherschaft (50), aufzunehmen, dass der Einsatz gelenkig in einem isolierenden Gehäuse (48) angebracht ist,
dass das Verbindungsstück (42) ein Stück ist, welches einen zum Weg, welchen der Einsatz durchlaufen kann, parallelen Bogen aufweist und welches sich in der Stellung vor der Verbindung ausserhalb des Einsatzes befindet, wobei sich der Schlitz (52) orthogonal zu den Aufnahmen des Einsatzes erstreckt,
und dass eine Vertiefung (62) im wesentlichen im Zentrum des Bogens des Wegs, welchen der Einsatz durchlaufen kann, vorgesehen ist, um ein Endstück des Werkzeugs (50) aufzunehmen, wobei sie erlaubt, dieses zu blockieren, um bei einer Schwenkbetätigung des Einsatzes (44) als Anschlag zu dienen.

## Claims

1. Device for connecting at least- one-electric wire (46) comprising:
- a conductive connector part (42) having:
* two substantially parallel edges which define a stripping and maintaining slot,
* and a mouth (11) for introducing the wire to be connected in the slot,
- and a pusher (44) which is movable relative to the connector part between a position for introducing the wire and a position for connecting the wire in the slot, and which defines a bearing surface for the wire, substantially perpendicular to the slot, to push the wire into the slot when the pusher passes from the introduction position to the connection position, the pusher further comprising means (60) for limiting the separation of the edges of the slot (52) in the connection position and optionally clamping the edges of the slot (52) together, the pusher remaining in its connection position after the introduction of the wire,
**characterised in that** it comprises means (58) for guiding the pusher adapted to guide the pusher rotatably between the introduction position and the connection position.

2. Connecting device according to claim 1, **characterised in that** the means for guiding the pusher comprise at least one guide rail (58).

3. Connecting device according to claims 1 or 2, **characterised in that** it comprises means for manoeuvring by a tool (50).

4. Connecting device according to any of claims 1 to 3, **characterised in that** the pusher is produced in the form of a cage (44) having a profiled housing for receiving at least one wire to be connected and arranged transversely to the direction of the stripping and maintaining slot in the region of the mouth thereof.
**in that** guide means are provided for allowing a relative displacement of the cage (44) in relation to the connector part, substantially parallel to the stripping and maintaining slot, and
**in that** the means for at least limiting the separation of the edges of the slot are defined by an opening (60) of the housing allowing the passage and guiding of the stripping and maintaining mouth of the slot and by the width of the housing which is such that when a wire (46) is introduced into the stripping and maintaining slot, the connector part (42) bears against the inner wall of the cage.

5. Connecting device according to claim 4, **characterised in that** the housing has a guide opening (60) for the stripping and maintaining mouth of the slot on two opposing lateral walls and **in that** the guide means allow the cage (44) to be guided relative to the connector part (42) such that the mouth can pass through the housing for receiving the wire to be connected (46), which is at least one in number, transversely from one part to another.

6. Connecting device according to any of claims 4 or 5, **characterised in that** the cage (44) is a profiled cage of rectangular section having a first housing (54) for receiving one or more wires (46) and a second housing (56), substantially parallel to the first, for receiving a tool, such as for example the shank of a screwdriver (50), **in that** the cage is pivotally mounted in an insulating casing (48), **in that** the connector part (42) is a part having a curvature parallel to the path able to be taken by the cage and which is located outside the cage in the position before connection, the slot (52) extending perpendicularly to the housings of the cage, and **in that** a notch (62) is provided substantially at the centre of the curvature of the path able to be taken by the cage, to receive one end of the tool (50) allowing the latter to be clamped to act as a support during a pivoting operation of the cage (44).
